# FASCICULE DE BREVET EUROPEEN

(11) **EP 3 119 975 B1**
(45) Date de publication et mention de la délivrance du brevet: **14.02.2018**
(21) Numéro de dépôt: 15714570.7
(22) Date de dépôt: 04.03.2015
(51) Int. Cl.: E06B 11/04, E05D 15/06

(54) **PORTAIL COULISSANT**
SCHIEBETOR
SLIDING GATE

(30) Priorité: 21.03.2014 FR 1452353
(43) Date de publication de la demande: 25.01.2017
(73) Titulaire: Europorte, 42260 Grezolles (FR)
(72) Inventeur: JOUANJAN, Luc, F-42130 Boen Sur Lignon (FR)
(74) Mandataire: Cabinet Laurent & Charras
(86) Numéro de dépôt international: PCT/FR2015/050534
(87) Numéro de publication internationale: WO 2015/140439

(56) Documents cités:
- WO-A1-2007/105238
- WO-A2-2012/095650
- DE-U1- 8 522 884
- DE-U1- 20 307 878
- NL-A- 7 310 977
- US-A- 4 366 649

## Description

### DOMAINE TECHNIQUE

La présente invention concerne le domaine des portails, portiques ou similaires et plus particulièrement un portail coulissant à deux vantaux permettant une pose simple et rapide.

### ART ANTERIEUR

Dans le domaine de domaine des portails, il existe essentiellement deux types de portail, les portails à battants et les portails dits coulissants. Les portails à battant comportent généralement deux battants articulés, au moyen de gonds, à des piliers maçonnés qu'il est nécessaire de fabriquer, lesdits piliers supportant le poids du portail et les multiples ouvertures-fermetures auxquels ils sont soumis. Ces piliers sont généralement réalisés au moyen d'éléments préfabriqués.

Outre le fait que la pose d'un portail à battants est longue et onéreuse, car il est nécessaire d'attendre plusieurs jours pour le séchage de la semelle de fondations puis, après la pose des piliers, d'attendre à nouveau plusieurs jours pour le séchage des piliers avant la mise en place des battants, les portails à battants ne conviennent pas à toutes les typologies de terrain, notamment les terrains en pente ou les terrains présentant un faible dégagement.

Les portails dits coulissant sont plus adaptés à des terrains en pente ou des terrains présentant un faible dégagement. Les portails coulissant sont usuellement constitués d'un vantail coulissant sur un rail s'étendant entre deux piliers verticaux, ledit vantail étant entrainé en translation par des moyens motorisés. Ledit rail est soit fixé sur une fondation en béton soit positionné dans une goulotte de telle sorte qu'il ne fasse pas saillie du sol. Alternativement, ledit rail peut être substitué par une poutre s'étendant entre les piliers et portant des chariots sur lesquels prennent appui le vantail.

De tels portails coulissant sont notamment décrit dans les documents EP 0 392 053, WO 2012/095650 et WO 2012/106633

Le document EP 0 392 053 décrit un portail coulissant latéralement dont le vantail est maintenu, dans sa partie supérieure, par des galets fixes pour éviter un basculement latéral et qui présente une membrure inférieure dont la section a la forme d'un caisson. Le vantail repose sur des galets porteurs maintenus fixement écartés dans le sens du coulissement en dehors de l'ouverture du portail et s'étendant transversalement sur la largeur de la membrure inférieure. Le portail comporte également un rail s'étendant le long du vantail, sur une face extérieure de la membrure inférieure du vantail, et ouvert vers le bas dans lequel est fixée une chaîne ou une crémaillère coopérant avec une roue d'entraînement en prise avec un moteur électrique prévu sur un côté du vantail.

Le document WO 2012/095650 décrit un portail coulissant dont le vantail coulisse sur un rail s'étendant entre deux piliers verticaux, ledit vantail étant entrainé en translation par des moyens motorisés. Ledit vantail comprend une pluralité de composants modulaires pouvant venir en prise de façon à pouvoir être désengagés les uns avec les autres afin de réaliser un vantail à la longueur désirée. Ce document divulgue les caractéristiques du préambule de la revendication indépendante 1.

Le document WO 2012/106633 décrit un portail coulissant dit autoportant dont le vantail comporte des roues coopérant avec un rail s'étendant entre deux piliers verticaux, ledit vantail étant entrainé en translation par des moyens motorisés. Lesdits moyens motorisés comportent un rail d'entraînement solidaire du vantail et comprenant une première surface d'entraînement coopérant avec une roue motrice en prise avec un moteur d'entraînement.

Tous ces portails coulissant présentent l'inconvénient de nécessiter un nettoyage régulier du rail, qu'il soit en saillie ou en creux, afin d'éviter tout blocage de l'ouverture et de la fermeture. De plus, ces portails nécessitent une pose soigneuse de telle sorte que le rail ou le chariot soit correctement posé sur la fondation en béton afin d'éviter tout dysfonctionnement ultérieur du portail.

### EXPOSE DE L'INVENTION

L'un des buts de l'invention est donc de remédier à ces inconvénients en proposant un portail coulissant à deux vantaux de conception simple et peu onéreuse et permettant une pose rapide et aisée dudit portail.

A cet effet et conformément à l'invention, il est proposé un portail coulissant d'après la revendicaion 1. On comprend bien que, contrairement aux portails de l'art antérieur, le portail coulissant suivant l'invention permet une pose rapide dans la mesure où il ne comporte pas de rails entre les piliers. Lors de la pose, il est juste nécessaire de s'assurer de la coaxialité et de la coplanéarité des chariots des deux piliers, rendant la pose rapide et aisée.

Les extrémités libres de la poutre portent respectivement au moins une paire de galets, et, de préférence, deux paires de galets.

Par ailleurs, l'extrémité inférieure du vantail comporte un rail longitudinal de section transversale sensiblement parallélépipédique dont la paroi inférieure est munie d'une fente longitudinale afin de permettre le passage de la tige de la poutre formant le chariot, les galets prenant appui sur les parois intérieures dudit rail.

De plus, lesdits moyens d'entraînement consistent, de préférence, dans un moteur électrique solidaire d'un montant du pilier et dont l'arbre de sortie est muni d'une roue dentée coopérant avec une crémaillère solidaire du vantail.

Ladite crémaillère consiste dans un profilé longitudinal de section transversale en forme de U, solidaire d'une face du vantail et dont les branches sont orientées vers le bas, une première branche étant solidaire du vantail et la seconde branche comportant à son extrémité inférieure des dents coopérant avec la roue dentée.

### DESCRIPTION SOMMAIRE DES FIGURES

D'autres avantages et caractéristiques ressortiront mieux de la description qui va suivre de plusieurs variantes d'exécution, données à titre d'exemples non limitatifs, du portail coulissant conforme à l'invention, en référence aux dessins annexés sur lesquels :
- la figure 1 est une vue en perspective du portail coulissant suivant l'invention,
- la figure 2 est une vue en perspective d'un pilier du portail coulissant suivant l'invention,
- la figure 3 est une vue de côté du portail coulissant suivant l'invention,
- la figure 4 est une vue de côté de l'extrémité supérieure du portail coulissant suivant l'invention,
- la figure 5 est une vue de côté des moyens d'entrainement du portail suivant l'invention.

### DESCRIPTION DETAILLEE DE L'INVENTION

Dans la suite de la description du portail coulissant suivant l'invention, les mêmes références numériques désignent les mêmes éléments. Par ailleurs, les différentes vues ne sont pas nécessairement tracées à l'échelle.

En référence aux figures 1 à 5, le portail coulissant suivant l'invention comprend deux piliers verticaux (1), deux vantaux (2) s'étendant entre lesdits piliers (1), des moyens de support dudit vantail et des moyens motorisés aptes à entraîner en translation ledit vantail. Chaque pilier (1) est constitué de deux montants (3a,3b) verticaux parallèles dont les extrémités inférieures et supérieures sont reliées par une platine inférieure (4a) et respectivement une platine supérieure (4b). d'un chariot solidaire (5) de la platine inférieure (4a), d'un patin de guidage (6) solidaire de la face intérieure du montant (3a), s'étendant à proximité de l'extrémité supérieure dudit montant (3a), et des moyens d'entrainement (7) solidaires dudit montant (3a), s'étendant entre le chariot (5) et le patin de guidage (6), coopérant avec des moyens d'entrainement complémentaires (8) solidaires du vantail (1) comme il sera détaillé plus loin. Le chariot (5) est constitué d'une poutre (9) en forme de T inversé dont la base (10) est solidaire de la platine inférieure (4a) et dont la tige (11) porte à son extrémité supérieure des paires de galet (12). Chaque poutre (9) fait saillie de part et d'autre des montants (3a,3b) de chaque pilier (1) Par ailleurs, dans cet exemple particulier de réalisation, les extrémités libres de la poutre (9) portent respectivement deux paires de galets (12), les axes de rotation desdits galets (12) s'étendant perpendiculairement à l'axe longitudinal de la poutre (9) à l'extrémité supérieure de la tige (11). Ainsi, pour chaque paire de galets (12), un premier galet (12) s'étend d'un premier côté de la tige (11) et un second galet (12) s'étend de l'autre côté de la tige (11), et chaque vantail (2) coulisse sur lesdits galets (12) entre les montants (3a) et (3b) des piliers (1).

Il va de soi que le chariot (5) pourra comporter un nombre quelconque de paires de galets (12). De plus, le chariot (5) pourra présenter une forme quelconque sans pour autant sortir du cadre de l'invention.

Par ailleurs, en référence aux figures 3 et 5, l'extrémité inférieure du vantail (2) comporte un rail longitudinal (13) de section transversale sensiblement parallélépipédique dont la paroi inférieure est munie d'une fente longitudinale (14) afin de permettre le passage de la tige (11) de la poutre (9) formant le chariot (5), les galets (12) prenant appui sur les parois intérieures dudit rail (13). De manière avantageuse, les parois latérales du rail longitudinal (13) sont inclinées de haut en bas vers le plan sagittal dudit rail (13) afin de limiter le jeu latéral des galets (12).

De plus, en référence aux figures 3 et 4, ledit patin de guidage (6) consiste en une pièce profilée (15) de section transversale en forme générale de T comportant une tige verticale (15a) solidaire d'une patte (16) fixée à la paroi intérieure du montant (3a), la paroi intérieure du montant (3a) consistant dans la paroi du montant (3) faisant droit au second montant (3b) du pilier (1), à proximité de l'extrémité supérieure dudit montant (3a), une portion tête horizontale (15b) s'étendant à l'extrémité supérieure de la tige verticale (15a) et une patte verticale (15c) s'étendant au-dessus de la tête horizontale (15b), perpendiculairement à cette dernière, depuis l'extrémité distale de ladite tête horizontale (15b). Cette pièce profilée (15) s'étend à l'intérieur d'un rail de guidage (17) de section transversale sensiblement parallélépipédique et comprenant une fente longitudinale (18) pour le passage de la tige verticale (15a), les extrémités libres des bords du rail (17) étant repliées vers l'intérieur de ce dernier afin de prendre appui sur la face inférieure de la tête horizontale (15b) de part et d'autre de la tige verticale (15a). L'extrémité supérieure de la patte verticale (15c) prend appui sur la face interne de la paroi supérieure du rail de guidage (17).

En référence aux figures 3 et 5, les moyens d'entraînement (7) consistent dans un moteur électrique, non représenté sur les figures, solidaire du montant (3a) du pilier (1), ledit moteur électrique s'étendant de préférence à l'intérieur dudit montant (3a), dans sa partie inférieure, entre le chariot (5) et le patin (6), à proximité dudit chariot (5), et dont l'arbre de sortie est munie d'une roue dentée (21) coopérant les moyens d'entrainement complémentaires (8) constitués d'une crémaillère (19) solidaire du vantail (2). Ladite crémaillère (19) consiste dans un profilé longitudinal (20) en forme de U, solidaire d'une face du vantail (2) et dont les branches (20a,20b) sont orientées vers le bas, une première branche (19a) étant solidaire du vantail (2) et la seconde branche (20b) comportant à son extrémité inférieure des dents coopérant avec la roue dentée (18).

Il va de soi que les moyens d'entrainement (7) et les moyens d'entrainement complémentaires (8) pourront consister dans tous moyens équivalents bien connus de l'homme du métier sans pour autant sortir du cadre de l'invention telle que définie par les revendications. On comprend bien que le portail coulissant suivant l'invention permet une pose rapide dans la mesure où il ne comporte pas de rails entre les piliers (1). Lors de la pose, il est juste nécessaire de s'assurer de la coaxialité et de la coplanéarité des chariots (5) des deux piliers (1).

Enfin, il est bien évident que les exemples que l'on vient de donner ne sont que des illustrations particulières et en aucun cas limitatif quant au domaine d'application de l'invention telle que définie par les revendications.

## Revendications

1. Portail coulissant comprenant au moins deux piliers (1) verticaux, au moins un vantail (2), des moyens de support dudit vantail et des moyens motorisés aptes à entraîner en translation ledit vantail (2), ***caractérisé* en ce que** chaque pilier (1) est constitué
- de deux montants verticaux (3a, 3b) parallèles dont les extrémités inférieures et supérieures sont reliées par une platine inférieure (4a) et respectivement une platine supérieure (4b),
- d'un chariot (5) constitué d'une poutre (9) en forme de T inversé dont la base (10) est solidaire de la platine inférieure (4a) et dont une tige (11) porte à son extrémité supérieure des galets (12), sur lesquels prennent appui un vantail (2),
- d'un patin de guidage (6),
- de moyens d'entrainement (7) solidaires dudit montant (3a), s'étendant entre le chariot (5) et le patin (6), et coopérant avec des moyens d'entrainement complémentaires (8) solidaires du vantail (2),
**caractérisé en ce que** ladite poutre fait saillie de part et d'autre des montants (3a, 3b) du pilier (1),
et **en ce que** ledit patin de guidage (6) est solidaire de la face intérieure d'un montant (3a), s'étend à proximité de l'extrémité supérieure dudit montant (3a) et est apte à coopérer avec un rail de guidage (17) solidaire de l'une des faces du vantail (2).

2. Portail coulissant suivant la revendication 1 ***caractérisé* en ce que** les extrémités libres de la poutre (9) portent respectivement au moins une paire de galets (12).

3. Portail coulissant suivant la revendication 2 ***caractérisé* en ce que** les extrémités libres de la poutre (9) portent respectivement deux paires de galets (12).

4. Portail coulissant suivant l'une quelconque des revendications 1 à 3 ***caractérisé* en ce que** l'extrémité inférieure du vantail (2) comporte un rail longitudinal (13) de section transversale sensiblement parallélépipédique dont la paroi inférieure est munie d'une fente longitudinale (14) afin de permettre le passage de la tige (11) de la poutre (9) formant le chariot (5), les galets (12) prenant appui sur les parois intérieures dudit rail (13).

5. Portail coulissant suivant l'une quelconque des revendications 1 à 4 ***caractérisé* en ce que** les moyens d'entraînement (7) consistent dans un moteur électrique solidaire d'un montant (3a) du pilier (1) et dont l'arbre de sortie est munie d'une roue dentée (18) coopérant avec une crémaillère (19) solidaire du vantail (2).

6. Portail coulissant suivant la revendication 5 ***caractérisé* en ce que** ladite crémaillère (19) consiste dans un profilé longitudinal (20) de section transversale en forme de U, solidaire d'une face du vantail (2) et dont les branches (20a,20b) sont orientées vers le bas, une première branche (20a) étant solidaire du vantail (2) et la seconde branche (20) comportant à son extrémité inférieure des dents (21) coopérant avec la roue dentée (18).

## Patentansprüche

1. Schiebetor, das mindestens zwei vertikale Pfeiler (1), mindestens ein Torblatt (2), Mittel zur Unterstützung des Torblatts sowie motorgetriebene Mittel umfasst, die dazu befähigt sind, das Torblatt (2) in eine Translationsbewegung zu versetzen, **dadurch gekennzeichnet, dass** jeder der Pfeiler (1) aus Folgendem besteht
- zwei vertikalen Streben (3a, 3b), die parallel sind und deren unteres und oberes Ende durch eine untere Platte (4a) beziehungsweise eine obere Platte (4b) verbunden sind,
- einem Schlitten (5), der aus einem umgekehrt T-förmigen Träger (9) besteht, wobei dessen Basis (10) fest mit der unteren Platte (4a) verbunden ist und ein Steg (11) desselben an seinem oberen Ende mit Rollen (12) versehen ist, auf denen ein Torblatt (2) lastet,
- einem Führungsschuh (6),
- Antriebsmitteln (7), die fest mit der Strebe (3a) verbunden sind und sich zwischen dem Schlitten (5) und dem Schuh (6) erstrecken, wobei sie mit komplementären Antriebsmitteln (8) zusammenwirken, die fest mit dem Torblatt (2) verbunden sind,
**dadurch gekennzeichnet, dass** der Träger beiderseits der Streben (3a, 3b) des Pfeilers (1) hervorragt,
und dadurch, dass der Führungsschuh (6) fest mit der Innenseite einer Strebe (3a) verbunden ist, wobei er sich in der Nähe des oberen Endes der Strebe (3a) erstreckt und dazu befähigt ist, mit einer Führungsschiene (17) zusammenzuwirken, die fest mit einer der Seiten des Torblatts (2) verbunden ist.

2. Schiebetor gemäß Anspruch 1, **dadurch gekennzeichnet, dass** die freien Enden des Trägers (9) jeweils mit mindestens einem Paar von Rollen (12) versehen sind.

3. Schiebetor gemäß Anspruch 2, **dadurch gekennzeichnet, dass** die freien Enden des Trägers (9) jeweils mit zwei Paaren von Rollen (12) versehen sind.

4. Schiebetor nach einem beliebigen der Ansprüche 1 bis 3, **dadurch gekennzeichnet, dass** das untere Ende des Torblatts (2) eine längsgerichtete Schiene (13) mit im Wesentlichen quaderförmigem Querschnitt aufweist, deren untere Wand mit einem längsgerichteten Spalt (14) versehen ist, um den Durchgang des Stegs (11) des Trägers (9) zu ermöglichen, welcher den Schlitten (5) bildet, wobei die Rollen (12) auf den Innenwänden der Schiene (13) lasten.

5. Schiebetor nach einem beliebigen der Ansprüche 1 bis 4, **dadurch gekennzeichnet, dass** die Antriebsmittel (7) aus einem Elektromotor bestehen, der fest mit einer Strebe (3 a) des Pfeilers (1) verbunden ist und dessen ausgangsseitige Welle mit einem Zahnrad (18) versehen ist, welches mit einer Zahnleiste (19) zusammenwirkt, die fest mit dem Torblatt (2) verbunden ist.

6. Schiebetor gemäß Anspruch 5, **dadurch gekennzeichnet, dass** die Zahnleiste (19) aus einem längsgerichteten Profilstück (20) mit U-förmigem Querschnitt besteht, wobei dieses fest mit einer Seite des Torblatts (2) verbunden ist und seine Schenkel (20a, 20b) nach unten gerichtet sind, wobei ein erster Schenkel (20a) fest mit dem Torblatt (2) verbunden ist und der zweite Schenkel (20) an seinem unteren Ende Zähne (21) aufweist, welche mit dem Zahnrad (18) zusammenwirken.

## Claims

1. A sliding gate comprising at least two vertical posts (1), at least one panel (2), support means for supporting said panel, and motor-driven means suitable for driving said panel (2) in translation, said sliding gate being **characterized in that** each post (1) is constituted:
- by two parallel vertical uprights (3a, 3b) having their respective bottom ends interconnected by a bottom plate (4a) and their respective top ends interconnected by a top plate (4b);
- by a carriage (5) constituted by a beam (9) of upside-down T shape having its base (10) secured to the bottom plate (4a) and having the top end of its stem (11) carrying wheels (12) on which a panel (2) bears;
- by a guide shoe (6); and
- by drive means (7) that are secured to said upright (3a), that extend between the carriage (5) and the shoe (6), and that co-operate with complementary drive means (8) secured to the panel (2);
said sliding gate being **characterized in that** said beam projects on either side of the uprights (3a, 3b) of the post (1);
and **in that** said guide shoe (6) is secured to the inside face of an upright (3a), extends in the vicinity of the top end of said upright (3a), and is suitable for co-operating with a guide rail (17) secured to one of the faces of the panel (2).

2. A sliding gate according to claim 1, **characterized in that** each of the free ends of the beam (9) carries at least one pair of wheels (12).

3. A sliding gate according to claim 2, **characterized in that** each of the free ends of the beam (9) carries two pairs of wheels (12).

4. A sliding gate according to any one of claims 1 to 3, **characterized in that** the bottom end of the panel (2) has a longitudinal rail (13) of substantially rectangular cross-section that has its bottom wall provided with a longitudinal slot (14) in order to allow the stem (11) of the beam (9) forming the carriage (5) to pass through it, the wheels (12) bearing against the inside walls of said rail (13).

5. A sliding gate according to any one of claims 1 to 4, **characterized in that** the drive means (7) consist of an electric motor secured to an upright (3a) of the post (1) and having its outlet shaft provided with a pinion (18) co-operating with a rack (19) that is secured to the panel (2).

6. A sliding gate according to claim 5, **characterized in that** said rack (19) consists of a longitudinal shaped section member (20) that is of U-shaped cross-section, that is secured to one face of the panel (2) and that has its flanges (20a, 20b) extending downwards, a first flange (20a) being secured to the panel (2), and the second flange (20) having teeth (21) at its bottom end that co-operate with the pinion (18).
